# EUROPÄISCHE PATENTSCHRIFT

(11) **EP 3 443 268 B1**
(45) Veröffentlichungstag und Bekanntmachung des Hinweises auf die Patenterteilung: **03.12.2025**
(21) Anmeldenummer: 17710235.7
(22) Anmeldetag: 10.03.2017
(51) Int. Cl.: F24C 15/02, F24C 7/08, F24C 15/00

(54) **TÜR FÜR EIN HAUSHALTSGERÄT UND HAUSHALTSGARGERÄT**
DOOR FOR A HOUSEHOLD APPLIANCE AND HOUSEHOLD COOKING APPLIANCE
PORTE POUR UN APPAREIL ÉLECTROMÉNAGER ET APPAREIL DE CUISSON ÉLECTROMÉNAGER

(30) Priorität: 14.04.2016 DE 102016206324
(43) Veröffentlichungstag der Anmeldung: 20.02.2019
(73) Patentinhaber: BSH Hausgeräte GmbH, 81739 München (DE)
(72) Erfinder: BUSALT, Verena, 83352 Altenmarkt (DE); LECHNER, Jacob, 83352 Altenmarkt (DE); SCHMIDT, Tobias, 81371 München (DE)
(86) Internationale Anmeldenummer: PCT/EP2017/055704
(87) Internationale Veröffentlichungsnummer: WO 2017/178159

(56) Entgegenhaltungen:
- EP-A1- 2 602 553
- WO-A1-03/036176
- DE-A1- 102010 003 103
- FR-A1- 2 944 092
- JP-A- 2003 028 433
- US-A- 2 129 339
- US-A- 2 644 882

## Beschreibung

Die vorliegende Erfindung betrifft eine Tür für ein Haushaltsgargerät. Ferner betrifft die Erfindung ein Haushaltsgargerät mit einer derartigen Tür.

Ein Haushaltsgargerät wie beispielsweise ein Backofen, ein Cavity Gerät, ein Räucherofen, ein Mikrowellengerät, ein Mikrowellenkombinationsbackofen oder ein Dampfgarer wird in der Regel für die Zubereitung von Lebensmitteln verwendet. In derartigen Haushaltsgargeräten wird ein Lebensmittel einer Temperatur ausgesetzt, die in der Regel höher ist als eine Raum- oder Umgebungstemperatur. Dies kann in einem speziell dafür vorgesehenem Raum, insbesondere einem Garraum, erfolgen. Ein Garraum ist in der Regel mit einer Tür verschließbar. Des Weiteren ist es üblich, dass eine solche Tür einen Griff aufweist, der die Handhabung der Tür erleichtert.

Die DE 10 2010 003 103 A1 beschreibt ein Haushaltsgerät mit einer Tür und einem an der Außenseite der Tür ausgebildeten Griff, wobei der Griff eine Griffstange aufweist, deren Innenseite der Außenseite der Tür zugewandt ist und die Innenseite beabstandet zur Außenseite der Tür angeordnet ist, wobei zumindest eine Lichtquelle in dem Griff angeordnet ist, deren Licht über die Innenseite der Griffstange abstrahlbar ist.

Die DE 10 2010 003 898 A1 beschreibt einen Türgriff für ein Hausgerät, welcher eine Griffstange aufweist, die an zumindest einem Halteelement angeordnet ist, mit welchem der Türgriff an einer Außenseite der Tür anbringbar ist, und mit einer Beleuchtungsvorrichtung, wobei sich eine Signalübertragungsvorrichtung der zum Beleuchten der Griffstange und/oder zum Anzeigen von Informationen an der Griffstange ausgebildeten Beleuchtungsvorrichtung zumindest in dem Halteelement erstreckt.

Die EP 2 602 553 A1 zeigt eine Haushaltsgerätetür zum Verschließen einer Beschickungsöffnung eines Aufnahmeraums eines Haushaltsgeräts, wobei die Haushaltsgerätetür mindestens eine Beleuchtungseinrichtung mit mindestens einer Lichtquelle zum Beleuchten des Aufnahmeraums aufweist, wobei die Beleuchtungseinrichtung mindestens einen Lichtleiter aus lichtdurchlässigem Material aufweist, in welchen Licht mindestens einer Lichtquelle einkoppelbar ist und welcher dazu angeordnet und eingerichtet ist, in ihn eingekoppeltes Licht in den Aufnahmeraum einzustrahlen und wobei mindestens einem Lichtleiter mindestens eine Reflexionslage zugeordnet ist, um von diesem Lichtleiter einfallendes Licht in den Aufnahmeraum zu reflektieren.

Die US 2,644,882 A zeigt ein Kühlgerät mit einem Kühlraum, einer Tür, an der ein Griff vorgesehen ist, und einer Lampe, die an einer Innenseite des Griffs angebracht ist, wobei bei geöffneter Tür der Kühlraum mittels der Lampe ausleuchtbar ist.

Die US 2,129,339 A zeigt einen Ofen mit einem Garraum, einer Tür, die den Garraum verschließt, einem Griff und einer Lampe, die in dem Griff vorgesehen ist, wobei der Garraum mittels der Lampe ausleuchtbar ist.

Die FR 2 944 092 A1 zeigt einen weiteren Ofen mit einer Tür und einer Beleuchtungseinrichtung.

Die JP 2003 028433 A zeigt ein Gargerät mit einem Garraum und einer Tür. In der Tür ist eine Beleuchtungseinrichtung zum Beleuchten des Garraums und einer Umgebung des Gargeräts angeordnet.

Vor diesem Hintergrund besteht eine Aufgabe der vorliegenden Erfindung darin, eine verbesserte Tür für ein Haushaltsgargerät bereitzustellen.

Demgemäß wird eine Tür für ein Haushaltsgargerät vorgeschlagen. Die Tür umfasst einen Türkörper, einen Griff, der an dem Türkörper befestigt ist, eine Beleuchtungseinrichtung, die dazu eingerichtet ist, einen Garraum des Haushaltsgargeräts zu beleuchten, und eine Lichtumlenkeinrichtung, die dazu eingerichtet ist, von der Beleuchtungseinrichtung emittierte Lichtstrahlen umzulenken, um diese zu dem Griff zu leiten. Die Beleuchtungseinrichtung und die Lichtumlenkeinrichtung sind innerhalb des Türkörpers angeordnet.

Indem das Licht der Beleuchtungseinrichtung dafür verwendet wird, zum einen einen Garraum zu beleuchten und zum anderen den Griff an- oder auszuleuchten, kann auf eine separate zweite Beleuchtungseinrichtung zum An- oder Ausleuchten des Griffs verzichtet werden.

Unter einem "Türkörper" ist vorliegend ein Körper zu verstehen, der im Falle einer geschlossenen Tür eine Wandung zum Garraum ausbildet, die Teil der Tür ist und nicht zu einer Muffel des Haushaltsgargeräts gehört. Eine "Beleuchtungseinrichtung" meint vorliegend eine Einrichtung, die zumindest eine Lichtquelle aufweist. Eine Lichtquelle kann dabei eine elektromagnetische Strahlung, insbesondere Lichtstrahlen, mit zumindest einer Wellenlänge, die für das menschliche Auge sichtbar ist, emittieren. Die Lichtquelle kann beispielsweise eine LED-Einheit sein. Unter einem "Garraum" ist vorliegend eine Kammer oder Lokalität zu verstehen, die dafür vorgesehen ist, zumindest ein zu erwärmendes Objekt, insbesondere ein Lebensmittel, aufzunehmen. Unter einer "Lichtumlenkeinrichtung" ist vorliegend eine Einrichtung zu verstehen, die Lichtstrahlen gemäß einer geschlossenen Optik führt und/oder eine Strahlrichtung der Lichtstrahlen ändert. Unter einer "geschlossenen Optik" ist vorliegend eine Kanal oder Festkörper zu verstehen, der Lichtstrahlen zwischen einem Lichtstrahleneinlass und einem Lichtstrahlenauslass führt. Die Beleuchtungseinrichtung und/oder die Lichtumlenkeinrichtung können ganz oder abschnittsweise in dem Türkörper angeordnet sein.

Gemäß einer Ausführungsform weist der Türkörper eine Türkörperaußenseite auf, wobei die zu dem Griff geleiteten Lichtstrahlen die Türkörperaußenseite zumindest abschnittsweise beleuchten.

Die Türkörperaußenseite ist insbesondere die Seite der Tür, die von dem Garraum abgewandt ist und/oder als eine Frontseite des Haushaltsgargeräts ausgebildet ist. Vorzugsweise ist der Griff an der Türkörperaußenseite oder einer Stirnseite angebunden. Der Türkörper kann dabei ein Fenster, insbesondere aus Schwarzglas, aufweisen, welches eine Sicht in den Garraum ermöglicht. Der Türkörper weist eine Türkörperinnenseite auf, die dem Garraum zugewandt ist. Eine zumindest abschnittsweise beleuchtete Türkörperaußenseite ist zum einen in einem dunklen Raum sehr gut sichtbar, zum anderen wird eine hochwertige Optik der Tür bereitgestellt. Ferner kann das Beleuchten als ein optisches Signal für einen Benutzer verwendet werden.

Gemäß einer weiteren Ausführungsform sind die Lichtstrahlen so umleitbar, dass diese die Türkörperaußenseite zumindest abschnittsweise in Form eines Lichtkegels beleuchten.

Unter "Lichtkegel" ist vorliegend eine Lichtstrahlgeometrie zu verstehen, die an Ihrer Austrittsstelle eine Grundfläche aufweist, wobei eine Projektionsfläche auf die die Lichtstrahlen auftreffen größer oder kleiner ist als die Grundfläche. Ein Vorteil dieser Ausführungsform ist, dass eine Beleuchtung gezielt dimensioniert werden kann, sodass keine Blendung des Benutzers erfolgt. Die Türköperaußenseite kann auch ganz beleuchtet werden. Des Weiteren können auch umliegende Bereiche die nicht zu der Tür gehören, wie beispielsweise der Boden und/oder benachbarte Vorrichtungen, beleuchtet werden.

Gemäß einer weiteren Ausführungsform weist der Griff eine Griffinnenseite mit einer Oberfläche zum Reflektieren der Lichtstrahlen hin zu der Türkörperaußenseite auf.

Die Griffinnenseite ist insbesondere der Türkörperaußenseite zugewandt. Die Lichtstrahlen der Beleuchtungseinrichtung werden mittels der Lichtumlenkeinrichtung umgelenkt und zu dem Griff geleitet, wobei die Lichtstrahlen die Griffinnenseite anleuchten und an der Griffinnenseite hin zu der Türkörperaußenseite reflektiert werden, sodass die Türkörperaußenseite zumindest abschnittsweise beleuchtet wird. Die Oberfläche der Griffinnenseite kann besondere Reflektionseigenschaften, insbesondere mittels einer Oberflächenstruktur und/oder einer Krümmung der Oberfläche, aufweisen.

Gemäß einer weiteren Ausführungsform umfasst der Griff ein Lichtabstrahlmittel zum Projizieren der Lichtstrahlen hin zu der Türkörperaußenseite.

Unter "Lichtabstrahlmittel" ist vorliegend eine Einrichtung zu verstehen, die Lichtstrahlen aufnimmt und diese wieder abgibt. Beispielsweise kann ein Lichtabstrahlmittel einen Lichtleiter und/oder Glaskörper, insbesondere einen Glasstab, umfassen. Die Lichtstrahlen der Beleuchtungseinrichtung werden mittels der Lichtumlenkeinrichtung umgelenkt und zu dem Griff geleitet, wobei der Griff das Lichtabstrahlmittel umfasst. Dieses weist vorzugsweise zumindest einen Lichteinlassbereich, insbesondere zwei Lichteinlassbereiche, auf, wobei zumindest mit Hilfe eines Lichtauslassbereichs zumindest ein Teil der Lichtstrahlen zur Türkörperaußenseite hin projiziert und/oder gestreut werden. Der Lichtauslassbereich ist hierbei der Türkörperaußenseite zugewandt.

Gemäß einer weiteren Ausführungsform ist das Lichtabstrahlmittel derart in den Griff eingebettet, dass eine Projektionsgeometrie der Lichtstrahlen vorgegeben ist.

Eine Einbettung des Lichtabstrahlmittels in den Griff führt zu einer Bauteilintegration und ermöglicht ein harmonisches Design. Ferner wird das Lichtabstrahlmittel zumindest teilweise von einem Griffmaterial umgeben. Dabei ist der nicht umgebene Bereich vorzugsweise zur Türkörperaußenseite gerichtet und strahlt Lichtstrahlen in Richtung derselben. Das Griffmaterial kann lichtundurchlässig und/oder lichtdurchlässig und/oder teilweise lichtdurchlässig sein. Vorzugsweise haben die Griffinnenseite und/oder zumindest der Lichtauslassbereich des Lichtabstrahlmittels eine abgerundete Oberfläche.

Gemäß einer weiteren Ausführungsform weist der Griff eine Griffstange und zwei Halteelemente auf, wobei die Griffstange mittels der Halteelemente an dem Türkörper befestigt ist.

Unter "Griffstange" ist vorliegend ein länglicher Festkörper zu verstehen, der eine beliebige Querschnittsgeometrie aufweist. Diese muss dabei entlang der Länge nicht konstant sein. Die Griffstange kann direkt oder mittels zumindest eines Halteelements an den Türkörper angebunden sein. Ferner ist die Griffstange dafür vorgesehen, von einer Hand gegriffen bzw. umschlossen zu werden und einen Kraftfluss gegebenenfalls mittels des Halteelements zum Türkörper zu leiten. Unter "Halteelement" ist vorliegend ein Festkörper mit einer beliebigen Form zu verstehen, der zwei Anbindungsquerschnitte aufweist. Das Halteelement ist ein Befestigungselement. Selbstverständlich kann ein Halteelement derart an eine Griffstange angeformt sein, dass beides als ein Körper angesehen werden kann. Bevorzugt sind die Halteelemente an ihrem einen Ende mit der Griffstange und an ihrem anderen Ende mit dem Türkörper, insbesondere mit der Türkörperaußenseite, verbunden.

Gemäß einer weiteren Ausführungsform erstreckt sich das Lichtabstrahlmittel entlang der Griffstange zwischen den Halteelementen durchgängig.

Unter "durchgängig" ist vorliegend ein Lichtabstrahlmittelabschnitt zu verstehen, der sich ohne Unterbrechung zwischen den Halteelementen erstreckt. Dies hat den Vorteil, dass entsprechend auch ein ununterbrochener Lichtkegel die Türkörperaußenseite zumindest abschnittsweise beleuchtet. Ferner wird eine hochwertige Haptik des Lichtabstrahlmittelabschnitts verwirklicht.

Gemäß einer weiteren Ausführungsform erstreckt sich das Lichtabstrahlmittel innerhalb der Halteelemente in Richtung des Türkörpers.

Dabei kann das Lichtabstrahlmittel an seiner Mantelfläche vollständig von dem jeweiligen Halteelement umgeben sein, sodass eine geschlossene Optik vorliegt. Ferner kann das Lichtabstrahlmittel an seiner Mantelfläche teilweise von dem jeweiligen Halteelement umgeben sein, sodass die Mantelfläche des Lichtabstrahlmittels, die nicht von dem Halteelement umgeben ist, Lichtstrahlen abgibt bzw. leuchtet.

Gemäß einer weiteren Ausführungsform erstreckt sich das Lichtabstrahlmittel in den Türkörper hinein.

Bevorzugt ist das Lichtabstrahlmittel u-förmig, wobei sich zwei parallele Lichtabstrahlmittelabschnitte innerhalb der Halteelemente erstrecken und ein Lichtabstrahlmittelabschnitt, der senkrecht dazu angeordnet ist, sich entlang der Griffstange erstreckt.

Gemäß einer weiteren Ausführungsform weist die Lichtumlenkeinrichtung zumindest ein Reflektionselement zum Umlenken der Lichtstrahlen zu dem Griff auf.

Unter einem "Reflektionselement" ist vorliegend ein Körper zu verstehen, der eine Fläche aufweist, die dazu eingerichtet ist, auftreffende Lichtstrahlen in eine andere Richtung zu leiten. Mittels des Reflektionselements werden Lichtstrahlen umgelenkt, sodass diese ihre Richtung ändern. Bevorzugt werden die Lichtstrahlen von dem Reflektionselement um 30, 45, 60 oder 90° umgelenkt.

Gemäß einer weiteren Ausführungsform weist die Lichtumlenkeinrichtung zumindest einen Lichtleiter zum Umlenken der Lichtstrahlen zu dem Griff auf.

Vorzugsweise ist der Lichtleiter eine Vorrichtung, die an einem Lichteinlass Lichtstrahlen einfängt und einen Lichtauslass wieder abgibt. Im Unterschied zu einer Reflektionsfläche wird ein Lichtstrahl an einem "Ort" eingefangen, und an einem anderen "Ort" wieder abgegeben, wobei sich eine Winkeländerung ergeben kann. Besonders bevorzugt wird zumindest ein Lichtleiter mittels eines Lichtleiterauslasses mit dem Lichtabstrahlmittel verbunden, sodass die Lichtstrahlen direkt in das Lichtabstrahlmittel "eingespeist" werden.

Gemäß einer weiteren Ausführungsform ist die Lichtumlenkeinrichtung dazu eingerichtet, eine Richtung der Lichtstrahlen um einen Winkel umzulenken, der zwischen einer Türkörperebene und einer Griffebene vorliegt.

Unter einer "Türkörperebene" ist vorliegend eine Ebene zu verstehen, die parallel zu der Türkörperinnenseite verläuft. Unter einer "Griffebene" ist vorliegend eine Ebene zu verstehen, die aus einer Längsachse der Griffstange und zumindest einer Längsachse eines Halteelements gebildet wird.

Die Lichtumlenkeinrichtung lenkt die Lichtstrahlen aus einer Orientierung in welcher dieselben emittiert werden in Richtung des Griffs. Der Winkel dieser Umlenkung liegt vorzugsweise zwischen 50 und 130°.

Ferner wird ein Haushaltsgargerät mit einem Garraum und einer derartigen Tür zum Verschließen des Garraums bereitgestellt.

Das Haushaltsgargerät umfasst eine Muffel, die den Garraum umschließt, wobei der Garraum mittels der Tür verschließbar ist.

Gemäß einer weiteren Ausführungsform umfasst das Haushaltsgargerät ferner eine Steuereinrichtung zum Steuern der Beleuchtungseinrichtung, wobei die Steuereinrichtung dazu eingerichtet ist, in Abhängigkeit von einem Zustand oder einer Zustandsänderung des Haushaltsgargeräts eine Intensität oder Wellenlänge der Lichtstrahlen zu verändern.

Unter einer "Steuereinrichtung" ist vorliegend eine Einrichtung zu verstehen, die Einfluss auf die Beleuchtungseinrichtung, insbesondere auf die Lichtquelle, nehmen kann. Beispielsweise kann ein Steuergerät als Steuereinrichtung verwendet werden. "Zustand oder einer Zustandsänderung des Haushaltsgeräts" meint vorliegend ein An- und/oder Ausschalten des Haushaltsgeräts und/oder eine Aufheizphase und/oder eine erreichte Temperatur und/oder einen Temperaturbereich und/oder einen Zeitpunkt und/oder einen Zeitbereich und/oder einen Vorgang am Gerät. Bevorzugt wird mittels der Veränderung der Intensität der Lichtstrahlen ein hoch- und/oder runterdimmen der zum Griff geleitet Lichtstrahlen bzw. des zum Griff geleiteten Lichts verwirklicht. Zugleich kann die Beleuchtung des Garraums hoch- und runtergedimmt werden. Eine Veränderung der Wellenlänge der Lichtstrahlen bewirkt eine veränderte Farbwahrnehmung der Beleuchtung.

Gemäß einer weiteren Ausführungsform umfasst das Haushaltsgargerät ferner eine Steuereinrichtung zum Steuern der Beleuchtungseinrichtung, wobei die Steuereinrichtung dazu eingerichtet ist, in Abhängigkeit von einem Zustand oder einer Zustandsänderung des Haushaltsgargeräts ein Emittieren der Lichtstrahlen zu aktivieren und/oder zu deaktivieren.

Bevorzugt handelt es sich um die vorstehend beschriebene und nicht um eine zusätzliche Steuereinrichtung. Mittels dem Aktivieren und Deaktivieren kann ein pulsierendes und/oder blinkendes Licht erzeugt werden, sodass entsprechend die Türkörperaußenseite und/oder der Garraum beleuchtet wird.

Gemäß einer weiteren Ausführungsform umfasst das Haushaltsgargerät ferner eine Steuereinrichtung zum Steuern der Beleuchtungseinrichtung, wobei die Steuereinrichtung dazu eingerichtet ist, ein festgelegtes Lichtprogramm auszuführen.

Bevorzugt handelt es sich um die vorstehend beschriebene und nicht um eine zusätzliche Steuereinrichtung. Bevorzugt bildet das Lichtprogramm ein sogenanntes Breathing Light ab. Ferner kann mittels dem Lichtprogramm der Benutzer aufgefordert werden die Tür zu öffnen und/oder zu schließen.

In einer besonders bevorzugten Ausführung weist die Tür oder das Haushaltsgargerät eine Einrichtung zum Erzeugen akustischer Signale auf, wobei die Steuereinrichtung dazu eingerichtet ist, zusätzlich akustische Signale in Abhängigkeit von einem Zustand oder einer Zustandsänderung des Haushaltsgargeräts zu erzeugen.

Vorzugsweise ist das Haushaltsgargerät ein Backofen, ein Cavity Gerät, ein Räucherofen, ein Mikrowellengerät oder ein Mikrowellenkombinationsbackofen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
- Fig. 1: zeigt eine schematische Schnittansicht einer Ausführungsform eines Haushaltgargeräts;
- Fig. 2: zeigt eine schematische Teilschnittansicht durch eine Ausführungsform einer Tür für ein Haushaltsgargerät;
- Fig. 3: zeigt eine schematische perspektivische Ansicht des Griffs gemäß der Fig. 2;
- Fig. 4: zeigt den Griff gemäß der Fig. 3 in Explosionsdarstellung; und
- Fig. 5: zeigt schematisch einen Querschnitt des Griffs gemäß der Fig. 3.

In den Figuren sind gleiche oder funktionsgleiche Elemente mit denselben Bezugszeichen versehen worden, sofern nichts anderes angegeben ist.

Die Fig. 1 zeigt eine schematische Schnittansicht eines Haushaltgargeräts 1 mit einer Tür 2. Das Haushaltsgargerät 1 kann ein Backofen, ein Cavity Gerät, ein Räucherofen, ein Mikrowellengerät oder ein Mikrowellenkombinationsbackofen sein. Das Haushaltsgargerät 1 umfasst einen Garraum 3, der von einer Muffe oder Muffel 4 umschlossen ist. Die Muffel 4 wird mit Hilfe der Tür 2 verschlossen. Die Muffel 4 weist insbesondere eine quaderförmige Geometrie auf. Die Tür 2 wird mittels einem Gelenk, insbesondere einem Scharniergelenk 5, an dem Haushaltsgargerät 1 schwenkbar gegenüber der Muffel 4 vorgesehen. Das Scharniergelenk 5 verbindet die Tür 2 mit der Muffel 4, sodass die Tür 2 von oben nach unten hin in Richtung einer Bodenebene 6 verschwenkbar ist. Alternativ kann die Tür 2 seitlich verschwenkbar vorgesehen sein. Die Tür 2 umfasst einen Türkörper 7 und einen Griff 8, der an dem Türkörper 7 mittels zumindest einem Befestigungselement 9 befestigt ist, eine Beleuchtungseinrichtung 10, die dazu eingerichtet ist, den Garraum 3 zu beleuchten, und eine Lichtumlenkeinrichtung 11, die dazu eingerichtet ist, von der Beleuchtungseinrichtung 10 emittierte Lichtstrahlen 12 umzulenken, um diese zu dem Griff 8 zu leiten. Der Türkörper 7 umfasst ein Fenster 13, insbesondere aus Glas oder Schwarzglas, welches eine Sicht in den Garraum 3 ermöglicht. Ferner weist der Türkörper 7 eine Türkörperaußenseite 14, die vorzugsweise eine Sichtseite bzw. eine im geschlossenen Zustand einem Benutzer zugewandte Seite ist, und eine Türkörperinnenseite 15, die dem Garraum 3 zugewandt ist und diesen mit der Muffel 4 einschließt, auf.

Die Beleuchtungseinrichtung 10 und die Lichtumlenkeinrichtung 11 sind innerhalb des Türkörpers 7 angeordnet, wobei ein Teil der Lichtstahlen 12 den Garraum 3 ausleuchtet und ein anderer Teil der Lichtstrahlen 12 mittels der Lichtumlenkeinrichtung 11 umgelenkt und zum Griff 8 geleitet wird. Die Beleuchtungseinrichtung 10 ist für einen Benutzer im geschlossenen Zustand der Tür 2 nicht sichtbar, sodass eine geschlossene Optik vorliegt und nur die Ausleuchtung des Garraums 3, des Griffs 8 und der Türkörperaußenseite 14 wahrnehmbar ist. Bevorzugt weisen die Lichtstrahlen 12 bei geschlossener Tür 2 eine Orientierung auf, die senkrecht zur Bodenebene 6 verläuft, wobei mittels der Lichtumlenkeinrichtung 11 die Lichtstrahlen 12 um vorzugsweise 90° umgelenkt werden, sodass diese parallel zu der Bodeneben 6 und in Richtung des Griffs 8 strahlen. Der Griff 8 weist eine Griffinnenseite 16 auf, die von den zum Griff 8 geleiteten Lichtstrahlen 12 angeleuchtet wird, wobei eine Oberfläche der Griffinnenseite 16 zumindest einen Teil der Lichtstrahlen 12 hin zur Türkörperaußenseite 14 reflektiert und diese zumindest abschnittsweise beleuchtet.

In einer bevorzugten Ausführung umfasst die Beleuchtungseinrichtung 10 eine erste Lichtquelle, insbesondere eine LED-Einheit, die Lichtstrahlen 12 direkt oder mittels der Lichtumlenkeinrichtung 11 hin zum Griff 8 emittiert, und eine zweite Lichtquelle, insbesondere eine LED-Einheit, die den Garraum 3 beleuchtet.

Die Fig. 2 zeigt eine schematische Teilansicht eines Schnitts durch eine Ausführungsform einer Tür 2 mit einem Griff 8. Die Lichtstrahlen 12 werden in dem Türkörper 7 mittels eines ersten Reflektionselements 17 um einen ersten Winkel und anschließend mittels eines zweiten Reflektionselements 18 um einen zweiten Winkel umgelenkt, sodass die Lichtstrahlen 12 nach den beiden Umlenkungen zum Griff 8 geleitet werden. Die beiden Winkel zusammen ergeben vorzugsweise 90°. Durch die Umlenkung wird vorzugsweise ein bereits in der Tür 2 vorhandenes "Neff Light" in den Griff 8 eingespeist.

Die Fig.3 zeigt eine perspektivische Ansicht eines Griffs 8. Der Griff 8 umfasst eine Griffstange 19, ein erstes Halteelement 20, ein identisches zweites Halteelement 21 und ein Lichtabstrahlmittel 22, wobei die Halteelemente 20 und 21 jeweils an einem Ende der Griffstange 19 befestigt sind, sodass der Griff 8 u-förmig ausgebildet ist. Das Lichtabstrahlmittel 22 erstreckt sich entlang der Griffstange 19 zwischen den Halteelementen 20 und 21 durchgängig und erstreckt sich gemäß der U-Form des Griffs 8 in die Halteelemente 20 und 21 in Richtung hin zu einem jeweiligen Anbindungsquerschnitt 23 und 24. Mittels der Anbindungsquerschnitte 23 und 24 ist der Griff 8 an den Türkörper 7 angebunden. Die Halteelemente 20 und 21 bilden zusammen das Befestigungselement 9.

Die Fig. 4 zeigt den Griff 8 gemäß der Fig. 3 in Explosionsdarstellung. Die Griffstange 19 und das Lichtabstrahlmittel 22 weisen eine U-Form auf. Zudem hat das Lichtabstrahlmittel 22 eine kreisrunde Querschnittsaußenkontur 25. Die Halteelemente 20 und 21 sind jeweils als Hohlprofile ausgebildet, wobei jeweils ein Eckbereich als eine Negativform des Lichtabstrahlmittels 22 ausgebildet ist, sodass das Lichtabstrahlmittel 22 abschnittsweise eingefasst wird. Das Lichtabstrahlmittel 22 ist vorzugsweise ein Lichtleiter, der als Glasstab ausgebildet ist.

Die Fig. 5 zeigt schematisch einen Querschnitt eines Griffs 8 gemäß der Fig. 3. Die Griffstange 19 weist dabei einen Querschnitt auf, der eine Negativform der kreisrunden Querschnittsaußenkontur des Leuchtabstrahlmittels 25 zumindest teilweise aufweist, wobei das Lichtabstrahlmittel 22 in diese Negativform eingefasst ist. Somit ist ein Teil einer äußern Mantelfläche des Lichtabstrahlmittels 22 der Griffstange 19 zugewandt und von einem Material der Griffstange 19 umgeben. Ein anderer Teil der äußeren Mantelfläche des Lichtabstrahlmittels 22 ist nicht von dem Material der Griffstange 19 umgeben und ist vorzugsweise der Türkörperaußenseite 14 zugewandt, sodass ein Lichtkegel 26 mittels derselben Mantelfläche abgestrahlt wird, wobei der Lichtkegel 26 vorzugsweise die Türkörperaußenseite 14 zumindest abschnittsweise beleuchtet. Ferner verlaufen die Halteelemente 20 und 21 senkrecht zur Griffstange 19. Zudem steht jeweils ein Abschnitt des Lichtabstrahlmittels 22 aus den Halteelementen 20 und 21 heraus, der sich vorzugsweise in den Türkörper 7 hinein erstreckt und an seinem Ende dazu eingerichtet ist, Lichtstrahlen 12 in das Lichtabstrahlmittel 22 einzukoppeln.

Obwohl die vorliegende Erfindung anhand von Ausführungsbeispielen beschrieben wurde, ist sie vielfältig modifizierbar.

### Verwendete Bezugszeichen:

- 1: Haushaltsgargerät
- 2: Tür
- 3: Garraum
- 4: Muffel
- 5: Scharniergelenk
- 6: Bodenebene
- 7: Türkörper
- 8: Griff
- 9: Befestigungselement
- 10: Beleuchtungseinrichtung
- 11: Lichtumlenkeinrichtung
- 12: Lichtstrahlen
- 13: Fenster
- 14: Türkörperaußenseite
- 15: Türkörperinnenseite
- 16: Griffinnenseite
- 17: Reflektionselement
- 18: Reflektionselement
- 19: Griffstange
- 20: Halteelement
- 21: Halteelement
- 22: Lichtabstrahlmittel
- 23: Anbindungsquerschnitt des ersten Halteelements
- 24: Anbindungsquerschnitt des zweiten Halteelements
- 25: Querschnittsaußenkontur des Leuchtabstrahlmittels
- 26: Lichtkegel

## Patentansprüche

1. Tür (2) für ein Haushaltsgargerät (1), mit einem Türkörper (7), einem Griff (8), der an dem Türkörper (7) befestigt ist, einer Beleuchtungseinrichtung (10), die dazu eingerichtet ist, einen Garraum (3) des Haushaltsgargeräts (1) zu beleuchten, und einer Lichtumlenkeinrichtung (11), die dazu eingerichtet ist, von der Beleuchtungseinrichtung (10) emittierte Lichtstrahlen (12) umzulenken, um diese zu dem Griff (8) zu leiten, wobei die Beleuchtungseinrichtung (10) und die Lichtumlenkeinrichtung (11) innerhalb des Türkörpers (7) angeordnet sind.

2. Tür nach Anspruch 1, **dadurch gekennzeichnet, dass** der Türkörper (7) eine Türkörperaußenseite (14) aufweist, wobei die zu dem Griff (8) geleiteten Lichtstrahlen (12) die Türkörperaußenseite (14) zumindest abschnittsweise beleuchten.

3. Tür nach Anspruch 2, **dadurch gekennzeichnet, dass** die Lichtstrahlen (12) so umleitbar sind, dass diese die Türkörperaußenseite (14) zumindest abschnittsweise in Form eines Lichtkegels (26) beleuchten.

4. Tür nach Anspruch 2 oder 3, **dadurch gekennzeichnet, dass** der Griff (8) eine Griffinnenseite (16) mit einer Oberfläche zum Reflektieren der Lichtstrahlen (12) hin zu der Türkörperaußenseite (14) aufweist.

5. Tür nach einem der Ansprüche 2 bis 4, **dadurch gekennzeichnet, dass** der Griff (8) ein Lichtabstrahlmittel (22) zum Projizieren der Lichtstrahlen (12) hin zu der Türkörperaußenseite (14) umfasst.

6. Tür nach Anspruch 5, **dadurch gekennzeichnet, dass** das Lichtabstrahlmittel (22) derart in den Griff (8) eingebettet ist, dass eine Projektionsgeometrie der Lichtstrahlen (12) vorgegeben ist.

7. Tür nach Anspruch 5 oder 6, **dadurch gekennzeichnet, dass** der Griff (8) eine Griffstange (19) und zwei Halteelemente (20, 21) aufweist, wobei die Griffstange (19) mittels der Halteelemente (20, 21) an dem Türkörper (7) befestigt ist.

8. Tür nach Anspruch 7, **dadurch gekennzeichnet, dass** sich das Lichtabstrahlmittel (22) entlang der Griffstange (19) zwischen den Halteelementen (20, 21) durchgängig erstreckt und/oder innerhalb der Halteelemente (20, 21) in Richtung des Türkörpers (7) erstreckt und/oder in den Türkörper (7) hinein erstreckt.

9. Tür nach einem der Ansprüche 1 bis 8, **dadurch gekennzeichnet, dass** die Lichtumlenkeinrichtung (11) zumindest ein Reflektionselement (17, 18) zum Umlenken der Lichtstrahlen (12) zu dem Griff (8) aufweist.

10. Tür nach einem der Ansprüche 1 bis 9, **dadurch gekennzeichnet, dass** die Lichtumlenkeinrichtung (11) zumindest einen Lichtleiter zum Umlenken der Lichtstrahlen (12) zu dem Griff (8) aufweist.

11. Tür nach einem der Ansprüche 1 bis 10, **dadurch gekennzeichnet, dass** die Lichtumlenkeinrichtung (11) dazu eingerichtet ist, eine Richtung der Lichtstrahlen (12) um einen Winkel umzulenken, der zwischen einer Türkörperebene und einer Griffebene vorliegt.

12. Haushaltsgargerät (1) mit einem Garraum (3) und einer Tür (2) nach einem der Ansprüche 1 bis 11 zum Verschließen des Garraums (3).

13. Haushaltsgargerät nach Anspruch 12, ferner umfassend eine Steuereinrichtung zum Steuern der Beleuchtungseinrichtung (10), wobei die Steuereinrichtung dazu eingerichtet ist, in Abhängigkeit von einem Zustand oder einer Zustandsänderung des Haushaltsgargeräts (1) eine Intensität oder Wellenlänge der Lichtstrahlen (12) zu verändern.

14. Haushaltsgargerät nach Anspruch 12, ferner umfassend eine Steuereinrichtung zum Steuern der Beleuchtungseinrichtung (10), wobei die Steuereinrichtung dazu eingerichtet ist, in Abhängigkeit von einem Zustand oder einer Zustandsänderung des Haushaltsgargeräts (1) ein Emittieren der Lichtstrahlen (12) zu aktivieren und/oder zu deaktivieren.

15. Haushaltsgargerät nach Anspruch 12, ferner umfassend eine Steuereinrichtung zum Steuern der Beleuchtungseinrichtung (10), wobei die Steuereinrichtung dazu eingerichtet ist, ein festgelegtes Lichtprogramm auszuführen.

## Claims

1. Door (2) for a household cooking appliance (1), with a door body (7), a handle (8), which is fastened to the door body (7), an illumination facility (10), which is designed to illuminate a cooking compartment (3) of the household cooking appliance (1), and a light deflection facility (11), which is designed to deflect light beams (12) emitted by the illumination facility (10) in order to guide these to the handle (8), wherein the illumination facility (10) and the light deflection facilty (11) are arranged within the door body (7).

2. Door according to claim 1, **characterised in that** the door body (7) has a door body outer face (14), wherein the light beams (12) guided to the handle (8) illuminate the door body outer face (14) at least in sections.

3. Door according to claim 2, **characterised in that** the light beams (12) can be redirected so that these illuminate the door body outer face (14) at least in sections in the form of a light cone (26).

4. Door according to claim 2 or 3, **characterised in that** the handle (8) has a handle inner face (16) with a surface for reflecting the light beams (12) towards the door body outer face (14).

5. Door according to one of claims 2 to 4, **characterised in that** the handle (8) comprises a light emission means (22) for projecting the light beams (12) towards the door body outer face (14).

6. Door according to claim 5, **characterised in that** the light emission means (22) is embedded in the handle (8) so that a projection geometry of the light beams (12) is predetermined.

7. Door according to claim 5 or 6, **characterised in that** the handle (8) has a handrail (19) and two holding elements (20, 21), wherein the handrail (19) is fastened to the door body (7) by means of the holding elements (20, 21).

8. Door according to claim 7, **characterised in that** the light emission means (22) extends continuously along the handrail (19) between the holding elements (20, 21) and/or extends within the holding elements (20, 21) in the direction of the door body (7) and/or extends into the door body (7).

9. Door according to one of claims 1 to 8, **characterised in that** the light deflection facility (11) has at least one reflection element (17, 18) for deflecting the light beams (12) towards the handle (8).

10. Door according to one of claims 1 to 9, **characterised in that** the light deflection facility (11) has at least one light guide for deflecting the light beams (12) towards the handle (8).

11. Door according to one of claims 1 to 10, **characterised in that** the light deflection facility (11) is designed to deflect a direction of the light beams (12) by an angle which is present between the door body plane and a handle plane.

12. Household cooking appliance (1) with a cooking compartment (3) and a door (2) according to one of claims 1 to 11 for closing the cooking compartment (3).

13. Household cooking appliance according to claim 12, further comprising a control facility for controlling the illumination facility (10), wherein the control facility is designed to change an intensity or wavelength of the light beams (12) as a function of a state or a change in state of the household cooking appliance (1).

14. Household cooking appliance according to claim 12, further comprising a control facility for controlling the illumination facility (10), wherein the control facility is designed to activate and/or deactivate an emission of the light beams (12) as a function of a state or a change in state of the household cooking appliance (1).

15. Household cooking appliance according to claim 12, further comprising a control facility for controlling the illumination facilty (10), wherein the control facility is designed to execute a specified light program.

## Revendications

1. Porte (2) pour un appareil de cuisson ménager (1), avec un corps de porte (7), une poignée (8) fixée au corps de porte (7), un dispositif d'éclairage (10) aménagé pour éclairer un espace de cuisson (3) de l'appareil de cuisson ménager (1), et un dispositif de déviation de lumière (11) qui est aménagé pour dévier les rayons lumineux (12) émis par le dispositif d'éclairage (10) pour les diriger vers la poignée (8), dans laquelle le dispositif d'éclairage (10) et le dispositif de déviation de lumière (11) sont disposés à l'intérieur du corps de porte (7).

2. Porte selon la revendication 1, **caractérisée en ce que** le corps de porte (7) présente un côté extérieur de corps de porte (14), dans laquelle les rayons lumineux (12) dirigés vers la poignée (8) éclairent au moins par sections le côté extérieur de corps de porte (14).

3. Porte selon la revendication 2, **caractérisée en ce que** les rayons lumineux (12) peuvent être déviés de sorte à ce que ceux-ci éclairent au moins par sections le côté extérieur de corps de porte (14) sous la forme d'un faisceau de lumière (26).

4. Porte selon la revendication 2 ou 3, **caractérisée en ce que** la poignée (8) présente un côté intérieur de poignée (16) avec une surface pour la réflexion des rayons lumineux (12) vers le côté extérieur de corps de porte (14).

5. Porte selon l'une des revendications 2 à 4, **caractérisée en ce que** la poignée (8) comprend un moyen d'émission de lumière (22) pour la projection des rayons lumineux (12) vers le côté extérieur de corps de porte (14).

6. Porte selon la revendication 5, **caractérisée en ce que** le moyen d'émission de lumière (22) est encastré de telle sorte dans la poignée (8) qu'une géométrie de projection des rayons lumineux (12) est prédéfinie.

7. Porte selon la revendication 5 ou 6, **caractérisée en ce que** la poignée (8) présente un tirant (19) et deux éléments de retenue (20, 21), dans laquelle le tirant (19) est fixé au corps de porte (7) au moyen des éléments de retenue (20, 21).

8. Porte selon la revendication 7, **caractérisée en ce que** le moyen d'émission de lumière (22) s'étend de façon continue le long du tirant (19) entre les éléments de retenue (20, 21) et/ou s'étend à l'intérieur des éléments de retenue (20, 21) en direction du corps de porte (7) et/ou s'étend à l'intérieur du corps de porte (7).

9. Porte selon l'une des revendications 1 à 8, **caractérisée en ce que** le dispositif de déviation de lumière (11) présente au moins un élément de réflexion (17, 18) pour la déviation des rayons lumineux (12) vers la poignée (8).

10. Porte selon l'une des revendications 1 à 9, **caractérisée en ce que** le dispositif de déviation de lumière (11) présente au moins un conduit de lumière pour la déviation des rayons lumineux (12) vers la poignée (8).

11. Porte selon l'une des revendications 1 à 10, **caractérisée en ce que** le dispositif de déviation de lumière (11) est aménagé pour dévier une direction des rayons lumineux (12) d'un angle compris entre un plan de corps de porte et un plan de poignée.

12. Appareil de cuisson ménager (1) avec un espace de cuisson (3) et une porte (2) selon l'une des revendications 1 à 11 pour l'obturation de l'espace de cuisson (3).

13. Appareil de cuisson ménager selon la revendication 12, comprenant en outre un dispositif de commande pour la commande du dispositif d'éclairage (10), dans lequel le dispositif de commande est aménagé pour modifier une intensité ou longueur d'onde des rayons lumineux (12) en fonction d'un état ou d'un changement d'état de l'appareil de cuisson ménager (1).

14. Appareil de cuisson ménager selon la revendication 12, comprenant en outre un dispositif de commande pour la commande du dispositif d'éclairage (10), dans lequel le dispositif de commande est aménagé pour activer et/ou pour désactiver une émission des rayons lumineux (12) en fonction d'un état ou d'un changement d'état de l'appareil de cuisson ménager (1).

15. Appareil de cuisson ménager selon la revendication 12, comprenant en outre un dispositif de commande pour la commande du dispositif d'éclairage (10), dans lequel le dispositif de commande est aménagé pour exécuter un programme d'éclairage établi.
